# NEUE EUROPÄISCHE PATENTSCHRIFT

(11) **EP 0 108 193 B2**
(45) Veröffentlichungstag und Bekanntmachung des Hinweises auf die Entscheidung über den Einspruch: **16.08.1990**
(45) Hinweis auf die Patenterteilung: 30.12.1986
(21) Anmeldenummer: 83106429.0
(22) Anmeldetag: 01.07.1983
(51) Int. Cl.: B21D 9/05

(54) **Rohrbiegemaschine**
Pipe-bending machine
Presse à courber des tubes

(30) Priorität: 04.11.1982 DE 3240799
(43) Veröffentlichungstag der Anmeldung: 16.05.1984
(73) Patentinhaber: Schwarze, Rigobert, Dipl.-Ing., D-51109 Köln (DE)
(72) Erfinder: Schwarze, Rigobert, Dipl.-Ing., D-51109 Köln (DE)
(74) Vertreter: Selting, Günther, Dipl.-Ing.

(56) Entgegenhaltungen:
- EP-A- 0 029 694
- DE-A- 1 527 394
- DE-A- 2 001 827
- DE-A- 2 161 355
- DE-B- 1 627 620
- DE-B- 2 133 359
- US-A- 757 593
- US-A- 3 287 952
- US-A- 3 475 938
- US-A- 4 063 441
- "MASCHINENMARKT" Würzburg, Nr. 88, 6. November 1981
- Prospekt der Firma Eaton Leonard, "Vectorbend" Juni 1979
- Einladung, 4. EMO, Hannover, 15-24 IX 1981, Curvatubi B.L.M. Typ B4X und B32 CNC

## Beschreibung

Die Erfindung betrifft eine Rohrbiegemaschine mit einem langgestreckten Maschinengestell gemäß Oberbegriff von Anspruch 1, wobei hierbei ausgegangen wird von einer Firmenschrift "Einladung 4. EMO Hannover 15-24 IX 1981" der Fa. Cantu (CO), Italien. Eine Maschine, die in dieser Druckschrift mit "Typ B4X" bezeichnet ist, wird nachfolgend als Standardmaschine bezeichnet.

Rohrbiegemaschinen mit den vorbeschriebenen Merkmalen sind zum Kallbiegen von Rohren bekannt. Dabei kann zusätzlich ein im Inneren des zu biegenden Rohres vorhandener Biegedorn angeordnet sein.

Biegemaschinen der vorbeschriebenen Ausbildung sind in hervorragendem Maße geeignet, Rohre mit größerem Durchmesser zu biegen. Rohre größeren Durchmessers werden vielfach mit größen oder größeren Biegeradien gebogen. Dadurch ist die Biegefreiheit, die eine Rohrbiegemaschine haben soll, nicht von wesentlicher Bedeutung. Dies auch aus dem Grunde, weil bei numerisch gesteuerten Rohrbiegemaschinen die Frage der Biegefreiheit, damit beim Biegen des Rohres gebogenen Teile des Rohres nicht, an Bauelementen der Biegemaschine anschlagen, geprüft und in das Programm eingegeben werden. Rohre mit kleinerem Durchmesser werden in der Regel mit kleineren Biegeradien gebogen. Daraus ergibt sich, daß während des Biegens die Gefahr besteht, daß abgebogene Rohrteile an Bauelementen der Rohrbiegemaschine anschlagen. Daher ist die Frage der Biegefreiheit von großer Bedeutung. Wie eine große Biegefreiheit an einer Rohrbiegemaschine geschaffen werden kann, ist inhalt der EP-A1-0 029 694. Die Erfindung geht aber nicht hiervon aus, sondern von einer Standardmaschine der obengenannten Art. Bei der bekannten Rohrbiegemaschine ist auf dem Maschinengestell ein balkenförmiger Träger angeordnet, der an einem Ende den Biegetisch trägt, wobei das Drehzentrum des Biegetisches in der Längsmitte des Trägers liegt. Obwohl der Träger Bodenfreiheit bietet, so daß der bereits gebogene Bereich des Rohres auch unter den Biegetisch gelangen kann, sind die Seitenfreiheit und die Rückenfreiheit von dem balkenförmigen Träger und auch von dem längs des Trägers bewegbaren Vorschubwagen begrenzt.

Der Erfindung liegt die Aufgabe zugrunde, eine Rohrbiegemaschine der eingangs genannten Art zu schaffen, die in räumlicher Hinsicht und auch in ihrer baulichen Gestaltung große Freiheiten bezüglich der Rohrkonfiguration nach dem Biegen ergibt.

Diese Aufgabe ist mit den Merkmalen des Anspruchs 1 gelöst.

^{T})urch die erfindungsgemäße Lösung, die auch in der Weise ausgedrückt werden kann, daß der Biegetisch an einem nach außen über die vertikale Seitenwandung vorstehenden Anbau gelagert ist, wird eine vergleichsweise frei liegende Biegeanordnung geschaffen, die eine verbesserte Biegefreiheit ergibt.

Zur weiteren Erhöhung der Biegefreiheit wird vorgeschlagen, daß das Drehzentrum des Biegetisches außerhalb der Gestellwandung des Trägers liegt. Durch diese Lösung ist es möglich, daß Teile des gebogenen Rohres auch unterhalb des Biegetisches und des den Biegetisch tragenden, balkenartig vorkragenden Trägers gelangen können, so daß eine sehr große Biegefreiheit vorhanden ist.

Um den Träger mit nur geringer Bauhöhe und auch geringer Breite bei großer Länge herstellen zu können, diese Faktoren sind mitbestimmend für die erstrebte große Biegefreiheit, wird in weiterer Ausgestaltung vorgeschlagen, daß der Antrieb der Biegeschablone quer zur Längserstreckung des Maschinengestells bzw. des die Biegeschablone tragenden Tragbalkens an der Seite des Vorschubwagens bzw. der Gleitschiene ist.

Während bei bisherigen Rohrbiegemaschinen der Antrieb im Maschinengestell und in Längserstreckung des Maschinengestells wirkend vorhanden ist, wie das beispielsweise aus der DE-B-2 133359 hervorgeht, wird nach Anspruch 3 vorgeschlagen, den Antrieb der Biegeschablone quer zur Längserstreckung des Maschinengestells bzw. des die Biegeschablone tragenden Tragbalkens und an der Seite, die den Vorschubwagen bzw. die Gleitschiene trägt, vorzusehen. Dadurch ist es möglich, den Antrieb der Biegeschablone in unmittelbarer Nähe des Biegetisches anzuordnen.

Ein weiterer Vorschlag geht dahin, daß der Antrieb der Biegeschablone und der Antrieb der Gleitschiene in einer baulichen Einheit vorhanden sind. Die Bezeichnung "bauliche Einheit" soll nicht in der Weise verstanden werden, daß es sich hier um einen Baukörper handelt. Vielmehr soll zum Ausdruck gebracht werden, daß der Antrieb des Biegetisches und der Antrieb der Gleitschiene in räumlich enger Anordnung zueinander vorhanden und an gemeinsamen Trägern oder einem gemeinsamen Träger befestigt bzw. untereinander verbunden sind.

In weiterer Ausgestaltung wird vorgeschlagen, daß die bauliche Einheit einen weiteren Antrieb für die Bewegung der Gleitschiene in Längsrichtung des Trägers bzw. tangential zur Biegeschablone aufweist.

In weiterer Ausgestaltung wird vorgeschlagen, daß die bauliche Einheit an dem Tragebalken angeschraubt ist.

In weiterer Ausgestaltung wird vorgeschlagen, daß der Antrieb der Biegeschablone und der Antrieb der Gleitschiene zu deren Bewegung in Radialrichtung der Biegeschablone parallel zueinander verlaufen. Um im Sinne der Zuordnung cer Antriebe des Biegetisches und der Gleitschiene zu Antrieben zu kommen, die nur einen geringen Raumbedarf einnehmen, wird in weiterer Ausgestalltung vorgeschlagen, daß der Antrieb der Biegeschablone aus einem Hydromotor besteht, an dessen abgehender Welle eine Schneckenwelle mit einem Schneckenrad befestigt ist, das über einen den Biegetisch umgebenden Schneckenradsatz den Biegetisch antreibt.

Im Rahmen der platzsparenden und wirkungsvollen Maßnahme wird weiterhin vorgeschlagen, daß der Antrieb der Gleitschiene in Radialrichtung der Biegeschablone aus einer hydraulischen Kolben-Zylinder-Anordnung besteht, die oberhalb und seitlich versetzt zum Hydromotorantrieb des Biegetisches angeordnet ist.

Weiterhin besteht der Antrieb der Gleitschiene in Längsrichtung des Maschinengestells aus einer hydraulischen Kolben-Zylinder-Anordnung, die oberhalb des Hydromotors und quer dazu verlaufend angeordnet ist.

Zur Erfüllung der Aufgabe, eine möglichst große Biegefreiheit zu erhalten, wird weiterhin vorgeschlagen, daß der Biegetisch rotationssymmetrisch ausgebildet ist. Dadurch nimmt er selbst einen nur geringen Raum ein.

In weiterer Ausgestaltung ist der Biegetisch in einem die Antriebsschnecke tragenden Gehäuse angeordnet, das an der Seitenwand des Tragkalbens angeschraubt ist. Durch diese Maßnahme wird nicht lediglich erreicht, daß die Drehachse des Biegetisches seitlich vor dem Tragbalken angeordnet ist, sondern auch eine einfache fertigung und Montage erreicht wird.

In weiterer Ausgestaltung wird vorgeschlagen, daß der Biegetisch in halber Höhe mit einem umlaufenden Schneckenrad versehen ist und aus einem äußeren Mantel und einer inneren Hülse besteht, wobei in dem Raum zwischen Mantel und Hülse das Schneckenrad an der Hülse angeordnet ist.

Im Rahmen der Aufgabe, eine möglichst große Biegefreiheit zu schaffen, sind nach der vorliegenden Erfindung ebenfalls Maßnahme vorgesehen, die Bauelemente zu vereinfachen oder in räumlich günstigster Weise anzuordnen.

Während bei bisherigen Rohrbiegemaschinen der die Biegeschablone tragende Biegetisch mit einem Schwenkarm versehen ist, der die radial zur Biegeschablone hin- und herbewegte Klemmbacke und deren Antrieb trägt, wird in Verbindung mit der Maßgabe, den Biegetisch als rotationssystemmetrischen Körper zu bilden, vorgeschlagen, auf eine bisher in radialer Ebene der Biegeschablone bewegte Spannbacke zu verzichten und das Rohr an der Biegeschablone in neuer Weise zu befestigen. Um dies zu erreichen, wird in weiterer Ausgestaltung vorgeschlagen, daß die Hülse des Biegetisches in ihrem inneren als Zylinder ausgebildet ist, in dem ein doppelseitig beaufschlagbarer Kolben axial beweglich angeordnet ist, wobei der Kolben mit einer nach oben aus dem Zylinder herausragenden Kolbenstange versehen ist, weiterhin die Biegeschablone in der Mitte ihrer umlaufenden Nut in horizontaler Ebene in einen unteren Biegeschablonenteil und einen oberen Biegeschablonenteil unterteilt ist, wobei der untere Biegeschablonenteil mit der Hülse und der obere Biegeschablonenteil mit der aus der Hülse herausfahrbaren Kolbenstange verbunden ist. Durch diese Maßnahme entfällt ein Schwenkbarn, der ebenfalls die Biegefreiheit beeinträchtigen würde, weil zum Festklemmen des Rohres an der Biegeschablone das Anklemmen in Achsrichtung der Biegeschablone erfolgt. Besonders vorteilhaft wird die axial wirkende Klemmung durch die Maßgabe erreicht, daß der obere Biegeschabloneteil an einem Teil seines Umfanges einen über diesen Umfang vorstehenden Kragen hat, der eine als Klemmbacke dienende halbkreisförmige Nut aufweist. Besonders vorteilhaft hat dieser Kragen einen nach unten über die untere Biegeschablonenhälfe vorstehenden Fortsatz.

Zur weiteren Erhöhung der Biegefreiheit wird vorgeschlagen, daß der Biegetisch in seinem oberen Bereich oberhalb der Ebene des ihn tragenden Balkens stark konisch verjüngt ist und vorzugsweise der untere Biegeschablonenteil ebenfalls einen angepaßten Konus aufweist.

Zur Befestigung der Biegeschablone an dem Blagetisch wird in weiterer Ausgestaltung vorgeschlagen, daß an dem Biegetisch ein konischer Ring vorhanden ist, der den konischen unteren Bereich des unteren Biegeschablonenteils und den oberen konischen Bereich des Biegetisches übergreift und durch Befestigungselemente an diesem gehalten ist.

Die Erfindung ist in der Zeichnung beispielhaft erläutert.

Es zeigen:
Figur 1 in perspektivischer Darstellung eine Rohrbiegemaschine bekannter und allgemein gebräuchlicher Ausbildung,
Figur 2 in perspektivischer und prizipieller Darstellung eine Rohrbiegemaschine nach der vorliegenden Erfindung,
Figur 3 die Rohrbiegemaschine nach Figur 2, in der Ansicht von oben,
Figur 4 in größerer Darstellung die Anordnung und den Antrieb des Biegetisches und der Gleitschiene in der Ansicht von oben;
Figur 5 einen vertikalen Schnitt durch die Darstellung nach Figur 4 entsprechend der dortigen Linie V-V,
Figur 6 einen vertikalen Schnitt durch die Darstellung nach Figur 4 entsprechend der dortigen Linie VI-VI,
Figur 7 einen vertikalen Schnitt durch den Biegetisch entsprechend Figur 4 nach der dortigen Linie VII-VII,
Figur 8 einen vertikalen Schnitt durch die geschlossene Biegeschablone;
Figur 9 einen vertikalen Schnitt durch die offene Biegeschablone,
Figur 10 die Beigeschablone nach Figur 8 in der Ansicht von oben,
Figur 11 den Träger der Biegeschablone und der Gleitschiene für den Vorschubwagen im Schnitt und in perspektivischer Darstellung,
Figur 12 die Befestigung der baulichen Einheit von Biegeschablone und Gleitschiene an dem Träger.

Figur 1 zeigt eine Rohrbiegemaschine mit dem Vorschubwagen 10, der auf einer oder mehreren Führungsschienen 11 an der Oberseite des Maschinengestells 12 hin- und her fahrbar ist. Der Vorschubwagen 10 hat einen Rohrzylinder 13 mit einer Spannhülse 14, in welcher das zu biegende Rohr 15 eingespannt ist. Das Rohr 15 ist um eine schwenkbar gelagerte Biegeschablone 16 herumgeführt, welche eine dem Rohrhalbmesser entsprechende Ausnehmung 17 hat. Das Rohr ist über eine Spannbacke 18 an die Biegeschablone angedrückt, wobei die Spannbacke an einer Spanneinrichtung 19 über einen Hydraulikzylinder 20 betätigt ist. Diese Bauelemente sind an dem Schwenkarm 21 des Biegetisches angeordnet, während die Schablone 16 axial zur Drehachse angeordnet ist. Die Drehung erfolgt in Pfeilrichtung 22. Mit 23 ist eine Gleitschiene bezeichnet.

Innerhalb des Rohres 15 ist im Bereich der Biegeschablone 17 und der Gleitschiene 23 ein Dorn vorhanden, der an dem vorderen Ende der Dornstange 24 befestigt ist. Die Dornstange 24 wird gehalten an einer Dornrückziehvorrichtung 25, die an dem Lager 26 befestigt ist. Das Maschinengestell 27 hat einen vorstehenden Vorbau 28. Mit 29 ist der Kettenkasten einer Schablonenrückdrehung bezeichnet, der ebenfalls die Biegefreiheit beeinträchtigt. Der Antrieb des Biegetisches 21 erfolgt über eine im Vorbau 28 untergebrachte Kette, die durch zwei Kolbenzylinder-Anordnungen 30 und 31 im Maschinengestell betätigt wird.

Figur 2 zeigt die Rohrbeigemaschine erfindungsgemäßer Ausbildung. Obwohl diese die gleichen Grundelemente wie die Maschine nach Figur 1 aufweist, so Vorschubwagen, Spannhülse, Biegetisch, Biegeschablone, Gleitschiene und Klemmbacke, sollen in der nachfolgenden Beschreibung für die Bauteile der Figuren 2 bis 12 andere Bezugszeichen gewählt werden.

Das Maschinengestell 31 trägt einen an seinen beiden Seiten 32, 32a weit überstehenden Tragbalken 33 mit einer Laufschiene 34 für den Vorschubwagen 35, der die Spannhülse 36 trägt. Die Spannhülse ist betätigt durch einen Hydromotor 37, der oberhalb der Spannhülse angeordnet ist.

Damit unterschiedliche Durchmesser der Biegeschablone berücksichtigt werden können, ist an dem Vorschubwagen 35 eine Schiene 38 für die Verschiebung der Spannhülse und an der Oberseite des Tragbalkens an dem nach hinten vorstehenden Balkenteil 39 eine Schiene 40 vorhanden, damit die die Dornstange 41 tragende Dornrückziehung 42 ebenefalls quer zur Längserstreckung des Tragbalkens 33 verfahrbar ist.

An dem nach vorne vorstehenden Tragbalkenteil ist der Biegetisch 43 angeordnet, der, wie später noch im einzelnen beschrieben wird, von rotationssymmetrischer Ausbildung ist und somit keinen Schwenkarm hat.

Die Drehachse 44, hier kann es sich um die Mitte der körperlichen Drehachse oder um die geometrische Drehachse handeln, ist, wie insbesondere aus Figur 3 hervorgeht, im nahen Bereich der vertikalebene der senkrechten Seitenwandung 45 des Maschinengestells oder des Tragbalkens 33 vorhanden. Nach Figur 3 steht sie vor dessen Vertikalebene 45. Es kann auch dargelegt werden, daß der Biegetisch an einem über die vertikale Seitenwandung 45 vorstehenden Anbau 46 gelagert ist.

Der balkenförmige Träger 33 ist, wie aus Figur 2 hervorgeht, so angeordnet, daß unterhalb dieses Trägers bis zur Standfläche des Maschinengestells ein freier Raum vorhanden ist. Dadurch kann das Rohr 47 in solcher Weise gebogen werden, daß Teile des gebogenen Rohres den Biegetisch und auch den Tragebalken 33 des Biegetisches untergreifen können.

Mit 48 ist die Gleitschiene bezeichnet. Diese wird in angegebener Doppelpfeilrichtung 49 in Radialrichtung der am Biegetisch 43 angeordneten Biegeschablone 50 bewegt durch eine Hydraulik-Zylinder-Anordnung 51. Um die Übertragung auf die Gleitschiene zu erreichen, ist ein Bauelement 52 vorhanden, das aus dem Schenkel 52a und dem Schenkel 52b besteht. Quer zu dem Antrieb 51 ist eine Kolben-Zylinder-Anordnung 53 vorhanden, die dazu dient, die Gleitschiene in angegebener Pfeilrichtung 53' und somit in Längserstreckung des Tragbalkens bzw. tangential zur Biegeschablone zu bewegen, damit die Gleitschiene beim Biegen des Rohres mitwandert. Der Biegetisch 43 und damit die Biegeschablone 50 wird gedreht durch den ebenfalls aus Figur 3 ersichtlichen, in gestrichelter Linie dargestellten Hydromotor 54 mit einer Schneckenwelle 55 und der Antriebesschnecke 56.

Die hydraulischen Antriebe 51, 53 und 54 sind in Figur 3 im wesentlichen schematisch und in ihrer räumlichen Anordnung zueinander dargestellt. Sie bilden eine bauliche Einheit 57, 58, die nachfolgend noch im einzelnen in Verbindung mit dem Figuren 4 bis 7 beschrieben wird.

Figur 4 zeigt, daß der Biegetisch 43 an einem Baukörper 46 gelagert ist, der über Schrauben 59 und 60 an der Seitenwandung 45 des balkenartigen Trägers 33 angeschraubt ist mit dem Ergebnis, daß die Drehachse, hier das Zentrum der Drehachse 44 über die Seitenwandung 45 vorsteht. Mit 56 ist das Schneckenrad bezeichnet, das mit einer zugeordneten Welle 55 versehen, von einem aus Figur 4 nicht ersichtlichen Hydromotor 54 ausgeht. Seitlich und parallel verlaufend ist die Kolben-Zylinder-Anordnung 51 vorhanden, bestehend aus dem Zylinder 51 a, dem Kolben 51 und der Kolbenstange 51c, die an einem träger 52 befestigt ist, der im Hinblick auf Figur 3 eine andere räumliche Anordnung, jedoch gleiche Funktionen hat, weil er die aus Figur 4 nicht ersichtliche Gleitschiene in angegebener Doppelpfeilrichtung 49 bewegt, damit die Gleitschiene an dem zu biegenden Rohr zur Anlage kommt oder von diesem entfernt wird.

Aus Figur 4 geht ein Drehgeber 61 hervor, der an seinem unteren Ende mit einem Kettenrad 62 versehen ist, damit über eine Kette 63, verbunden mit einem Kettenrad 64 am rotationssymmetrischen Biegetisch, die jeweillige Drehung des Biegetisch, die jeweilige Drehung des Biegetisches erfaßt wird.

Figur 5 zeigt den aus Figur 4 im einzelnen nicht ersichtlichen Hydromotor 54 mit dessen abgehender Welle 55, die über eine Buchse 65 und zugeordnete Keile 66, 66a mit de Schneckenwelle 56a der Schnecke 56 verbunden ist. Die Schnekkenwelle 56a ist in dem vorerwähnten, den Biegetisch tragenden Gehause 46 gelagert.

Figur 5 zeigt die Gleitschiene 48, die an dem Träger 52b gelagert ist. Dieser wird, wie im Prinzip aus Figur 3 hervorgeht, in angegebener Doppelpfeilrichtung 49 radial zur Biegeschablone 50 verschoben durch den Zylinder 51a, dessen Kolbenstange 51c an einer Befestigung 52 ortsfest ist. Da der Kolben beidseitig aufschlagbar ist, wird die Zylinderwandung 51a verschoben, die mit der Gleitschiene verbunden ist. Figur 4 zeigt die Stellung, bei der die Gleitschiene an das zu biegende Rohr herangefahren ist. Die Bewegung erfolgt auf einer in Figur 5 dargestellten Schiene 67.

Die Bewegung der Gleitschiene 48 in Längserstreckung des Tragbalkens und somit zur Mitwanderung mit dem eingespannten Rohr erfolgt über eine in Figur 5 dargestellte Kolbenstange 53b und eine ebenfalls aus Figur 3 im Prinzip dargestellten Kolben-Zylinder-Anordnung 53, dessen Kolben 53c aus Figur 6 hervorgeht und in der Weise ausgebildet ist, daß er ebenfalls, von zwei Seiten beaufschlagt, in dem zylindrischen Gehäuse 53c bewegbar ist. An der Kolbenstange 53b ist ein Balken 52a vorhanden, der, wie das im Prinzip aus Figur 3 hervorgeht, mit der Gleitschiene 48 verbunden ist.

Figur 6 zeigt in gleicher Weise wie Figur 4 den Drehgeber 61 mit dessen unterhalb des Trägers 45 angeordneten Kettenrad 62, weiterhin die Kette 63 und das am Biegetisch vorhandene Kettenrad 64.

Figur 7 zeigt besonders deutlich, daß der Biegetisch 43 als Rotationskörper ausgebildet ist. Er ist in dem Baukörper 46 mit dessen Stirnseite 46a gelagert in zwei mit Abstand zueinander befindlichen Kegelrollenlagern 68 und 69. Der Biegetisch besteht aus der Hülse 70, die oben durch einen Deckel 71 über Schrauben 72 und unten durch eine Buchse 73 uber Schrauben 74 abgeschlossen ist. Zwischen den vorerwähnten Kegelrollenlagern 68 und 69 ist an der Hülse 70 das umlaufende Schneckenrad 75 befestigt, in das die Schnecke 56 des Hydromotors 54 eingreift. Die Hülse 70 ist als Zylinder ausgebildet. Sie hat in ihrem inneren einen Kolben 76, der beidseitig wirksam ist. Der Kolben hat eine nach unten vorstehende kolbenstange 77, die der Führung dient und eine nach oben vorstehende Kolbenstange 78, die in ihrem oberen Bereich eine durch eine staufenweise Verringerung des Durchmessers ausgebildete Stufe 79 hat. Im Zylinder sind zwei Zylinderräume 80 und 81 vorhanden, wobei der Zylinderraum 80 über einen Kanal 80a mit dem Einlaß 80b, der Zylinderraum 81 über einen Kanal 81a mit dem Einlaß 81b verbunden ist. Sofern über den Einlaß 80b Drucköl eingefüllt wird, dann ergibt dies eine Vergrößerung des Zylinderraumes 81 mit dem Anheben des Kolbens und dessen Kolbenstange 78.

Die Biegeschablone 82 besteht aus dem oberen Biegeschablonenteil 82a und dem unteren Biegeschablonenteil 82b, wobei in der Mitte der Rinne 83 eine Trennlinie ist. Der obere Biegeschablonenteil 82a hat ebenfalls eine Stufe, damit über die Schraube 85 der obere Biegeschablonenteil mit der Kolbenstange 78 fest verbunden ist.

Der untere Biegeschablonenteil 82 it mit einem Fortsatz 86 versehen, der in seinem unteren Bereich 86a stark konisch, und sich nach außen erweiternd ausgebildet ist, damit in Verbindung mit dem ebenfalls konischen Ring 87 in Verbindung mit einem Keil 88 und Befestigungsschrauben 89 eine feste, verdrehungssichere Verbindung zwischen Biegetisch und Biegeschablone 82 stattfindet. Der Ring 82 besteht aus zwei Hälften.

Sofern über den Einlaß 81b der Kolben mit seiner Kolbenstange 78 angehogen wird, dann wird zugleich der obere Biegeschablonenteil 82a angehoben. Sofern jedoch im umgekehrter Weise über den Einlaß 80b Öl eingefüllt wird, dann wird der Kolben 76 nach unten gefahren und entsprechend der obere Biegeschablonenteil 82a an den unteren Biegeschablonenteil 82b angelegt. Die Festklemmstellung ist in Figur 8, die Offenstellung in Figur 9 dargelegt. Beide Biegeschablonenteile haben über ihren hauptsächlichen Umfang viertelkreisförmige Rillen 83a und 83b. Um eine Festklemmung des zu biegenden Rohres zu erreichen, ist an einem Teil des Umfanges ein nach außen vorstehender Kragen 90 vorhanden, der eine Nut 83c von halbkreisförmigem Querschnitt hat. Dieser Kragen hat weiterhin einen über die Trennebene 91 der beiden Biegeschablonenhälften nach unten vorstehenden Fortsazt 92.

Diese vorbeschriebene Ausbildung der oberen Biegeschablonenhäₗfte dient als Spannbäcke zum Festklemmen des Rohres an der Biegeschablone.

Figur 11 zeigt den Tragbalken 33 als Rohr mit rechteckigem Querschnitt, an dem die Schiene 34 angeschweißt ist. Diese trägt über eine angeschweißte Zwischenschiene 93 die angeschweißte Zahnstange 94, in die der Antrieb des Vorschubwanges eingreift.

Figur 12 zeigt, daß seitlich an dem Tragbalken der Körper 46 angeschraubt ist, der mit einem abgewinkelten Teil 46a versehen ist und mit dem Biegetisch 43 sowie den Antrieben 54, 51, 53 eine bauliche Einheit darstellt.

Die Rohrbiegemaschine nch Fig. 2 hat eine Länge des Tragbalkens von 3 bis 4 Meter und eine Höhe von 1 Meter. Der Tragbalken nach den Figuren 11 und 12 hat eine Breite von 15 cm bei einer Höhe von 10 cm. Die Laufschiene 34 ist 12 cm breit.

## Patentansprüche

1. Rohrbiegemaschine mit einem langgestreckten Maschinengestell, an dessen Oberseite im Bereich einer Längskante der Vorschubwagen (35) bewegt ist, der die das Rohr (47) einspannende Klemmhülse (36) trägt, weiterhin an einem Kopfende des Maschinengestells der um eine vertikale Drehachse drehbare Biegtisch (43) vorhanden ist, an dem die Biegeschablone (82) befestigt ist, weiterhin die Biegeschablone mit einer Spannbacke (82a) sowie einer im Bereich der oberen Längskante an der Seite des Vorschubwagens vorhandenen Gleitschiene (48) zusammenwirkt weiterhin der Biegetisch (43) am Kopfende eines flachen balkenförmigen Trägers (33) gelagert ist, der von einem Maschinengestell (31) getragen und in dessen Längserstreckung nach vorne vorsteht und unterhalb dieses balkenförmigen Trägers bis zur Standfläche des Maschinengestells ein freier Raum vorhanden ist dadurch gekennzeichnet, daß das Drehzentrum (44) des Biegetisches (43) aus der Längsmitte des Trägers (33) zu der Seite herausgerückt ist, die dem Bereich der Längskante, an der der Vorschubwagen (35) bewegt ist, abgekehrt ist.

2. Rohrbiegemaschine nach Anspruch 1, dadurch gekennzeichnet, daß das Drehzentrum (44) des Biegetisches außerhalb der Gestellwandung (45) des Trägers (33) liegt.

3. Rohrbiegemaschine, nach den Ansprüchen 1 und 2, dadurch gekennzeichnet, daß der Antrieb (54, 55, 56) des Biegetisches (43) quer zur längserstreckung des Maschinengestells (31) bzw. des die Biegeschablone tragenden Tragbalkens (33) an der Seite des Vorschubwagens (35) bzw. der Gleitschiene (48) ist.

4. Rohrbiegemaschine nach Anspruch 3, dadurch gekennzeichnet, daß der Antrieb (54) des Biegetisches und der Antrieb (51) der Gleitschiene (48) in einer baulichen Einheit vorhanden sind.

5. Rohrbiegemaschine nach Anspruch 4, dadurch gekennzeichnet, daß die bauliche Einheit zusätzlich die Klemmbacke (90) und deren Antrieb (76, 78) erfaßt.

6. Rohrbiegemaschine nach Anspruch 4, dadurch gekennzeichnet, daß die bauliche Einheit einen weiteren Antrieb (53) für die Bewegung der Gleitschiene (48) in Längsrichtung des Trägers (33) bzw. tangential zur Biegeschablone (50) aufweist.

7. Rohrbiegemaschine nach den Ansprüchen 4 bis 7, dadurch gekennzeichnet, daß die bauliche Einheit an dem Träger (33) der Biegeschablone angeschraubt ist.

8. Rohrbiegemaschine nach Anspruch 4, dadurch gekennzeichnet, daß der Antrieb (54) des Biegetisches (43) und der Antrieb (51) der Gleitschiene zu deren Bewegung in Radialrichtung der Biegeschablone (50) parallel zueinander verlaufen.

9. Rohrbiegemaschine nach Anspruch 3, dadurch gekennzeichnet, daß der Antrieb (54) des Biegetisches (43) aus einem Hydromotor besteht, an dessen abgehender Welle (55) eine Schnekkenwelle (56a) mit einem Schneckenrad (56) befestigt ist; das über einen den Biegetisch (43) umgebenden Schneckenradsatz (75) den Biegetisch antreibt.

10. Rohrbiegemaschine nach Anspruch 4, dadurch gekennzeichnet, daß der Antrieb der Gleitschiene (48) in Radialrichtung zur Biegeschablone aus einer hydraulischen Kolben-Zylinder-Anordnung (51) besteht, die oberhalb und seitlich versetzt zum Hydromotor (54) für den Antrieb des Biegetisches (43) angeordnet ist.

11. Rohrbiegemaschine nach Anspruch 6, dadurch gekennzeichnet, daß der Antrieb der Gleitschiene (48) in Längsrichtung des Machinengestells aus einer hydraulischen Kolben-Zylinder-Anordnung (53) besteht, die oberhalb des Hydromotors (54) und quer dazu verlaufend angeordnet ist.

12. Rohrbiegemaschine nach Anspruch 1 und einem oder mehreren der Ansprüche 2 bis 8, dadurch gekennzeichnet, daß der Biegetisch (43) rotationssymmetrisch ausgebildet ist.

13. Rohrbiegemaschine nach Anspruch 12, dadurch gekennzeichnet, daß der Biegetisch (43) in einem die Antriebsschnecke (56) tragenden Gehäuse (46) angeordnet ist, das an der Seitenwand (45) des Tragbalkens (33) angeschraubt ist.

14. Rohrbiegemaschine nach Anspruch 13, dadurch gekennzeichnet, daß der Biegetisch (43) in halber Höhe mit einem umlaufenden Schnekkenrad (75) versehen ist.

15. Rohrbiegemaschine nach Anspruch 14, dadurch gekennzeichnet, daß der Biegetisch (43) aus einem außeren Mantel (46, 46a) und einer inneren Hülse (70) besteht, wobei in dem Raum zwischen Mantel und Hülse das Schneckenrad (75) an der Hülse (70) angeordnet ist.

16. Rohrbiegemaschine nach Anspruch 15, dadurch gekennzeichnet, daß die Hülse (70) des Biegetisches (43) in ihrem Inneren als Zylinder ausgebildet ist, in dem ein doppelseitig beaufschlagbarer Kolben (76) axial beweglich angeordnet ist, wobei der Kolben mit einer nach oben aus dem Zylinder herausragenden Kolbenstange (78) versehen ist, weiterhin die Biegeschablone (82) in der Mitte ihrer umlaufenden Nut (83) in Horizontalebene in einen unteren Biegeschablonenteil (82b) und einen oberen Biegeschablonenteil (82a) unterteilt ist, wobei der untere Biegeschablonenteil (82b) mit der Hülse (70) und der obere Biegeschablonenteil (82a) mit der aus der Hülse (70) ausfahrbaren Kolbenstange (78) verbunden ist.

17. Rohrbiegemaschine nach Anspruch 13, dadurch gekennzeichnet, daß der obere Biegeschablonenteil (82a) an einem Teil seines Umfanges einen über diesen Umfang vorstehenden Kragen (90) hat, der eine als Klemmbacke dienende halbkreisförmige Nut (83c) auweist.

18. Rohrbiegemaschine nach Anspruch 14, dadurch gekennzeichnet, daß der Kragen (90) mit der halbkreisförmigen Nut (83c) einen über die Nut nach unten hinausgehenden Fortsatz (92) hat.

19. Rohrbiegemaschine nach Anspruch 12, dadurch gekennzeichnet, daß der Biegetisch (43) in seinem oberen Bereich oberhalb der Ebene des ihn tragenden Balkens stark konisch verjüngt ist und vorzugsweise der untere Biegeschablonenteil (82b) ebenfalls einen angepaßten Konus aufweist.

20. Rohrbiegemaschine nach Anspruch 15, dadurch gekennzeichnet, daß zur Befestigung des unteren Biegeschablonenteils (82b) an dem Biegetisch (43) ein konischer Ring (87) vorhanden ist, der den konischen unteren Bereich des unteren Biegeschablonenteils (86a) un den oberen konisehen Bereich (71) des Biegetisches (43) übergreift und durch Befestigungselemente (89) an diesen gehalten ist.

21. Rohrbiegemaschine nach Anspruch 1, und einem oder mehreren der Ansprüche 2 bis 14, dadurch gekennzeichnet, daß dicht unterhalb des den Biegetisch tragenden Tragbalkens (33) an dem rotationssymmetrischen Biegetisch (43) ein den Biegetisch (43) umgebendes Kettenrad (77) vorhanden ist, das über eine Kette (63) mit einem an dem Tragbalken (33) gelagerten Impulsabnehmer (61) verbunden ist.

22. Rohrbiegemaschine nach Anspruch 2, dadurch gekennzeichnet, daß der balkenförmige Träger (33) aus einem Rohr rechteckigen Querschnitts besteht, an dem an einer Längskante und über diese vorstehend die Laufschiene (34) des Vorschubwagens (35) angeschweißt ist.

23. Rohrbiegemaschine nach Anspruch 22, dadurch gekennzeichnet, daß unterhalb der Laufschiene (34) und dieser gegenüber nach außen vorstehend die Zahnstange (94) angeschweißt ist.

## Revendications

1. Machine à couder les tubes avec un bâti de machine de forme allongée, un chariot (35) se déplaçant sur la face supérieure du bâti au voisinage de son arête longitudinale, le chariot portant la douille de serrage (36) serrant le tube (47), la table de cintrage (43) rotative autour d'un axe de rotation vertical se trouvant à l'extrémité de tête du bâti de machine, le gabarit de cintrage (82) étant fixé sur la table de cintrage, le gabarit de cintrage coopérant avec une machoire de serrage (82a) ainsi qu'une glissière (48) se trouvant au voisinage de l'arête supérieure, sur le côté du chariot, caractérisée en ce que la table de cintrage (43) étant en outre montée que l'extrémité de tête d'un support (33) plat, en encorbellement, qui est porté par un bâti de machine (31) et qui fait saillie vers l'avant dans le sens longitudinal du bâti, un espace libre étant disponible en dessous de ce support en encorbellement jusqu'à la face verticale du bâti de machine caractérisé en ce que le centre de rotation (44) de la table de cintrage (43) est poussé vers l'extérieur, depuis le milieu de la longeur du support (33) vers le côté qui est opposé à la zone de l'arête longitudinale sur laquelle se déplace le chariot (35).

2. Machine à couder selon la revendication 1, caractérisée en ce que le centre de rotation (44) de la table de cintrage est situé à l'extérieur de la paroi de bâti (45) du support (33).

3. Machine à couder les tubes selon les revendications 1 et 2, caractérisée en ce que l'entraînement (54, 55, 56) de la table de cintrage (43) se trouve perpendiculairement au sens longitudinal au bâti de machine (31), c'est à dire de la poutre de support (33) portant le gabarit de cintrage, sur le côté chariot (35) c'est à dire de la glissière (48).

4. Machine à couder selon la revendication 1, caractérisée en ce que l'entraînement (54) de la table de cintrage et l'etraînement (51) de la glissière (48) sont disposés dans une unité de structure.

5. Machine à couder les tubes selon la revendication 4, caractérisée en ce que l'unité de structure comprend en outre la machoire de serrage (90) et son entraînement (76, 78).

6. Machine à couder les tubes selon la revendication 4, caractérisée en ce que l'unité de structure présente un autre entraînement (53) pour le déplacement de la glissière (48) dans le sens longitudinal du support (33), c'est à dire dans un sens tangentiel par rapport au gabarit de cintrage (50).

7. Machine à couder les tubes selon les revendications 4 à 7, caractérisée en ce que l'unité de structure est vissée sur le support (33) du gabarit de cintrage.

8. Machine à couder les tubes selon la revendication 4, caractérisée en ce que l'entraînement (54) de la table de cintrage (43) et l'entraînement (51) de la glissière sont situés pour leur déplacement, dans un sens parallèle à la direction radiale du gabarit de cintrage (50).

9. Machine à couder les tubes selon là revendication 3, caractérisée en ce que l'entraînement (54) de la table de cintrage (43) est constitué par un moteur hydraulique, un arbre hélicoïdal (56a) étant fixé, avec une roue dentée (56), sur l'arbre (55) partant du moteur hydraulique, la roue dentée (56) entraînant la table de cintrage à travers un essieu monté (75) entourant la table de cintrage à travers un essieu monté (75) entourant la table de cintrage (43).

10. Machine à couder les tubes selon la revendication 4, caractérisée en ce que l'entraînement de la glissière (48) dans un ses radial par rapport au gabarit de cintrage est constitué par un dispositif hydraulique piston-cylindrique (51) qui est disposé en décalage vers le haut et vers le côté par rapport au moteur hydraulique (54) pour l'entraînement de la table de cintrage (43).

11. Machine à couder les tubes selon la revendication 6, caractérisée en ce que l'entraînement de la glissière (48), dans le sens longitudinal du bâti de machine, est constitué par un dispositif hydraulique piston-cylindrique (53), qui est disposé au-dessus du moteur hydraulique (54) dans un sens perpendiculaire à celui-ci.

12. Machine à couder les tubes selon la revendication 1 et une plusieurs des revendications 2 à 8, caractérisée en ce que la table de cintrage (43) est conçue sous une forme symétrique en rotation.

13. Machine à couder les tubes selon la revendication 12, caractérisée en ce que la fable de cintrage (43) est disposée dans un boîtier (46) portant la vis sans fin d'entraînement (36), le boîtier étant vissé sur la paroi latérale (45) de la poutre de support (33).

14. Machine à couder les tubes selon la revendication 13, caractérisée en ce que la table de cintrage (43) est munie, à mini-hauteur, d'une roue dentée (75) rotative.

15. Machine à couder les tubes selon la revendication 14, caractérisée en ce que la table de cintrage (43) est constituée par une enveloppe extérieure (46, 46a) et une gaine intérieure (70), la roue dentée (75) étant montée sur la gaine (70), dans l'espace constitué entre l'enveloppe et la gaine.

16. Machine à couder les tubes selon la revendication 15, caractérisée en ce que la gaine (70) de la table de cintrage (43) est conçue intérieurement sous forme de cylindre, dans lequel se trouve un piston (76) pouvant être actionné de deux côtés et pouvant se déplacer axialement, le piston étant muni d'une tige de piston (78) sortant du cylindre vers le haut, le gabarit de cintrage (82) étant divisé, dans le plan horizontal, au milieu de sa rainure périphérique (83), en une partie de gabarit de cintrage inférieure (82b) et un partie de cintrage supérieure (82a), la partie inférieure (82b) étant reliée à la gaine (70) et la partie supérieure (82a) étant reliée à la tige de piston (78) pouvant sortir de la gaine (70).

17. Machine à couder les tubes selon la revendication 13, caractérisée en ce que la partie supérieure du gabarit de cintrage (82a) présente, sur une partie de sa circonférence, un collet faisant saillie par dessus cette circonférence, présentant une rainure (83c) en forme de demi-cercle, servant de machoire de serrage.

18. Machine à couder les tubes selon la revendication 14, caractérisée en ce que le collet (90) muni de la rainure (83c) en forme de demi-cercle présente une avancée (92) faisant saillie vers le bas, par dessus la rainure.

19. Machine à couder les tubes selon la revendication 12, caractérisée en ce que la table de cintrage (43) se rétrécit fortement, suivant une forme conique, dans sa zone supérieure située au dessus du plan de la poutre de support, et que de préférence la partie inférieure du gabarit de cintrage (82b) présente également une conicité correspondante.

20. Machine à couder les tubes selon la revendication 15, caractérisée en ce que, pour la fixation de la partie inférieure du gabarit de cintrage (82b) sur la table de cintrage (43), il est prévu un anneau conique (87), qui recouvre la zone inférieure conique de la partie inférieure du gabarit de cintrage (86a) et la zone supérieure conique (71) de la table de cintrage (43) et qui est maintenu sur cette table par les éléments de fixation (89).

21. Machine à couder les tubes selon la revendication 1 et une ou plusieurs des revendication 2 à 14, caractérisée en ce qu'une roue dentée (77) entourant la table de cintrage (43) est prévue sur la table de cintrage symétrique en rotation (43), en dessous de la poutre de support (33) portant la table de cintrage et tout près de cette poutre, la roue dentée (77) étant reliée, à travers un chaîne (63) à un récepteur d'impulsion (61) monté sur la poutre de support (33).

22. Machine à couder les tubes selon la revendication 2, caractérisée en ce que le suport en encorbellement (33) est constitué par un tube à section rectangulaire, sur lequel est soudée la glissière (34) du chariot (35), sur une arête longitudinale et en saillie par dessus cette arête.

23. Machine à couder les tubes selon la revendication 22, caractérisée en ce que la crémaillère (94) est soudée en-dessous de la glissière (34) et en dépassant vers l'extérieur de façon opposée à cette glissière.

## Claims

1. Pipe bending machine with an elongate machine frame, at the upper side of which and in the region of a longitudinal edge is moved the feed carriage (35), which carries the clamping sleeve (36) clamping the pipe (47), the bending table (43), which is rotatable about a vertical axis of rotation and at which the bending template (82) is fastened, is furthermore present at a head end of the machine frame, and the bending template furthermore co-operates with a clamping cheek (82a) as well as with a slide rail (48) present in the region of the upper longitudinal edge at the side of the feed carriage, the bending table (43) is furthermore borne at the head end of a flat beam-shaped carrier (33), which is carried by a machine frame (31) and projects forwardly in the longitudinal extent thereof, a free space is present underneath this beam-shaped carrier as far as the base of the machine frame, characterized in that the rotational centre (44) of the bending table (43) is displaced from the longitudinal centre of the carrier (33) towards the side which is remote from the region of the longitudinal edge, along which the feed carrier (35) is moved.

2. Pipe bending machine according to claim 1, characterised in that the rotational centre (44) of the bending table lies outside the frame wall (45) of the carrier (33).

3. Pipe bending machine according to claims 1 and 2, characterised in that the drive (54, 55, 56) of the bending table (43) is transverse to the longitudinal extent of the machine frame (31) or the carrier beam (33) carrying the bending template at the side of the feed carriage (35) or of the slide rail (48).

4. Pipe bending machine according to claim 3, characterised in that the drive (54) of the bending table and the drive (51) of the slide rail (48) are present in one constructional unit.

5. Pipe bending machine according to claim 4, characterised in that the constructional unit additionally comprehends the clamping cheek (90) and its drive (76, 78).

6. Pipe bending machine according to claim 4, characterised in that the constructional unit displays a further drive (53) for the movement of the slide rail (48) in longitudinal direction of the carrier (33) or tangentially to the bending template (50).

7. Pipe bending machine according to the claims 4 to 7, characterised in that the constructional unit is screwed to the carrier (33) of the bending template.

8. Pipe bending machine according to claim 4, characterised in that the drive (54) of the bending table (43) and the drive (51) of the slide rail for its movement in radial direction of the bending template (50) extend each parallelly to the other.

9. Pipe bending machine according to claim 3, characterised in that the drive (54) of the bending table (43) consists of an hydraulic motor, at the outgoing shaft (55) of which is fastened a worm shaft (56a) with a worm wheel (56), which drives the bending table by way of a worm wheel set (75) surrounding the bending table (43).

10. Pipe bending machine according to claim 4, characterised in that the drive of the slide rail (48) in radial direction to the bending template consists of an hydraulic piston-cylinder arrangement (51), which is arranged above and displaced laterally of the hydraulic motor (54) for the drive of the bending table (43).

11. Pipe bending machine according to claim 6, characterised in that the drive of the slide rail (48) in longitudinal direction of the machine frame consists of an hydraulic piston-cylinder arrangement (53), which is arranged above the hydraulic motor (54) and extending tranversely thereof.

12. Pipe bending machine according to claim 1 and one or more of the claims 2 to 8, characterised in that the bending table (43) is constructed to be rotationally symmetrical.

13. Pipe bending machine according to claim 12, characterised in that the bending table (43) is arranged in a housing (46), which carries the drive worm (56) and screwed to the side wall (45) of the carrier beam (33).

14. Pipe bending machine according to claim 13, characterised in that the bending table (43) is provided at half the height with an encircling worm wheel (75).

15. Pipe bending machine according to claim 12, characterised in that the bending table (43) consists of an outer shell (46, 46a) and an inner sleeve (70), wherein the worm wheel (75) is arranged at the sleeve (70) in the space between shell and sleeve.

16. Pipe bending machine according to claim 15, characterised in that the sleeve (70) of the bending table (43) is constructed in its interior as cylinder, in which a double-acting piston (76) is arranged to be axially movable, wherein the piston is provided with a piston rod (78) projecting upwardly out of the cylinder, the bending template (82) is furthermore in the centre of its encircling groove (83) subdivided in the horizontal plane into a lower bending template part (82b) and an upper bending template part (82a), wherein the lower bending template (82b) is connected with the sleeve (70) and the upper bending template part (82a) is connected with the piston rod (78) drivable out of the sleeve (70).

17. Pipe bending machine according to claim 13, characterised in that the upper bending template part (82a) at a part of its circumference has a collar (90), which projects beyond this circumference and displays a semicircularly shaped groove (83c) serving as clamping cheek.

18. Pipe bending machine according to claim 14, characterised in that the collar (90) with the semicircularly shaped groove (83c) has a prolongation (92) projecting downwardly beyond the groove.

19. Pipe bending machine according to claim 12, characterised in that the bending table (43) is greatly narrowed conically in its upper region above the plane of the beam carrying it and the lower bending template part (82b) preferably likewise displays a matched cone.

20. Pipe bending machine according to claim 15, characterised in that for the fastening of the lower bending template part (82b) to the bending table (43), a conical ring (87) is present, which engages over the conical lower region of the lower bending template part (86a) and the upper conical region (71) of the bending table (43) and is retained at these by fastening elements (89).

21. Pipe bending machine according to claim 1, and one or more of the claims 2 to 14, characterised in that a chain wheel (77), which surrounds the bending table (43) is connected by way of a chain (63) with the pulse pick-up (61) borne at the carrier beam (33), is present at the rotationally symmetrical bending table (43) closely below the carrier beam (33) carrying the bending table.

22. Pipe bending machine according to claim 2, characterised in that the one beam-shaped carrier (33) consists of a pipe of rectangular cross- section, to which the running rail (34) of the feed carriage (35) is welded at a longitudinal edge and projecting beyond this.

23. Pipe bending machine according to claim 22, characterised in that the toothed rack (94) is welded on below the running rail (34) and projecting outwardly relative to this.
